# EUROPÄISCHE PATENTSCHRIFT

(11) **EP 0 994 309 B1**
(45) Veröffentlichungstag und Bekanntmachung des Hinweises auf die Patenterteilung: **12.05.2004**
(21) Anmeldenummer: 99117501.9
(22) Anmeldetag: 04.09.1999
(51) Int. Cl.: F24C 15/16

(54) **Aufzugsvorrichtung für Gargutträger im Garraum von Garöfen**
Withdrawal device for food support in a baking oven
Dispositif de coulissement pour support d'alimentation dans un four de cuisson

(30) Priorität: 16.10.1998 DE 19847727
(43) Veröffentlichungstag der Anmeldung: 19.04.2000
(73) Patentinhaber: AEG Hausgeräte GmbH, 90429 Nürnberg (DE)
(72) Erfinder: Meister, Horst, 91459 Markt Erlbach (DE)

(56) Entgegenhaltungen:
- EP-A- 0 092 792
- US-A- 4 759 341

## Beschreibung

Die Erfindung betrifft eine Teleskopauszugsvorrichtung, für wenigstens einen Gargutträger in einem Garraum eines Garofens.

Es ist bei Haushaltsbacköfen bekannt, als Halterung für die in unterschiedliche Ebenen des Garraums einbringbaren Gargutträger, wie Backbleche, Roste, Fettauffangpfannen usw., in den emaillierten Seitenwänden des Garraumes Führungsbahnen auszuformen, in die die Gargutträger mit ihren seitlichen Rändern einführbar und wieder herausziehbar sind. In einer aus *DE 35 44 582 C2* bekannten Ausführungsform eines solchen Backofens ist zwischen den Gargutträgern und den Führungsbahnen im Backofen auf einem der beiden gegenüberliegenden Gleit- und Auflagebereiche eine Gleitauflage aufgebracht, die mit einer Kunststoffbeschichtung, beispielsweise aus Polytetrafluorethylen, oder einem Laufprofil aus Aluminium oder Edelstahl gebildet ist und auf einem gegenüberliegenden emaillierten Bereich gleitet. Dadurch wird eine Beschädigung der Emailschicht beim Herein- oder Herausschieben der Gargutträger in den bzw. aus dem Garraum verhindert.

Bei anderen bekannten Haushaltsbacköfen werden zur Halterung der Gargutträger Teleskopauszüge eingesetzt, um die Gargutträger möglichst leichtgängig und einzeln nach vorne aus dem Garraum herausziehen zu können. Jeder Teleskopauszug besteht dabei aus zwei mittels sogenannter Kugelkäfige aufeinander gleitend geführten Schienen, wobei eine der Schienen an der jeweiligen Garraumwandung gelagert ist. In den Kugelkäfigen der Teleskopauszüge muß, um einerseits Quietschgeräusche beim Bewegen des Gargutträgers zu verhindern und andererseits ein leichtgängiges Gleiten zu erreichen, ein Schmiermittel, z.B. ein spezielles, temperaturbeständiges Fett, vorgesehen werden. Die im Garraum des Haushaltsbackofens befindlichen Teleskopauszüge werden durch die beim Backen und Braten im Garraum auftretenden Wrasen und Fettspritzer im Laufe der Zeit durch Anhaftungen jedoch erheblich verunreinigt. Werden solche Teleskopauszüge dann aus dem Garraum herausgenommen und unter Zuhilfenahme spezieller Mittel gereinigt, was z. B. auch in einer Geschirrspülmaschine erfolgen kann, so werden durch die in der Regel äußerst aggressiv wirkenden Reinigungsmittel die Schmiermittel für die Teleskopschienen aus den Teleskopauszügen ausgewaschen und damit deren geräuschlose Leichtgängigkeit aufgehoben. Des weiteren erfüllen die bei solchen Teleskopschienen zum Einsatz kommenden Schmiermittel nur bis zu einem bestimmten Temperaturbereich im Garraum ihren Zweck zufriedenstellend. Bei Haushaltsherden mit einer pyrolytischen Selbstreinigung, durch die alle Verunreinigungen im Garraum bei sehr hohen Temperaturen um etwa 500°C verschwelt werden, sind die genannten bekannten Teleskopschienen nicht mehr geeignet.

Der Erfindung liegt deshalb die Aufgabe zugrunde, eine pflegeleichte Teleskopauszugsvorrichtung für einen Gargutträger eines Garofens zu schaffen.

Die Lösung dieser Aufgabe gemäß der Erfindung ist den Merkmalen des Anspruchs 1 zu entnehmen.

Die Teleskopauszugsvorrichtung ist für wenigstens einen Gargutträger in einem Garraum eines Garofens vorgesehen und ausgebildet und umfaßt Schienen (längliche Trägerelemente), auf die oder an denen wenigstens ein Gargutträger auflegbar bzw. befestigbar ist, und Führungen (Führungselemente), in denen die Schienen in Gleitlagerung mit aneinander entlanggleitenden Gleitflächen geführt sind, wobei die Schienen in ihren Führungen aus dem Garraum wenigstens teilweise herausziehbar sind. Zumindest an ihren Gleitflächen umfassen die Schienen, die Führungen oder sowohl die Schienen als auch die Führungen jeweils einen bei den Betriebstemperaturen des Garofens temperaturbeständigen Gleitwerkstoff (Werkstoff mit guten Gleiteigenschaften, Gleitmaterial), so daß eine geringe Gleitreibung, d.h. ein niedriger Gleitreibungskoeffizient, zwischen den aufeinander gleitenden Gleitflächen von Schienen und korrespondierenden Führungen erreicht ist.

Der Gleitreibungskoeffizient zwischen zwei Körpern bestimmt die Reibungskraft, die der Bewegung entgegenwirkt, wenn die beiden Körper mit ihren Oberflächen aneinander entlanggleiten oder -reiben, und deshalb als Gleitreibungskraft bezeichnet wird. Die Gleitreibungskraft ist proportional zur Normalenkraft, die die beiden Körper aufeinanderdrückt, mit dem Gleitreibungskoeffizienten als Proportionalitätsfaktor. Der Gleitreibungskoeffizient hängt ab von der Art und der Oberflächenbeschaffenheit der Materialien der beiden Körper, hier also der Schiene und der Führung. Der Gleitreibungskoeffizient kann experimentell einfach bestimmt werden als Tangens des Winkels einer schiefen Ebene, bei dem der eine Körper auf dem anderen sich gleichförmig (mit konstanter Geschwindigkeit) bewegt, weil dann die durch die Schwerkraft ausgeübte Bewegungskraft gerade die Reibungskraft kompensiert.

Die Teleskopauszugsvorrichtung für Gargutträger beruht gemäß der Erfindung auf einer, vorzugsweise linearen, Gleitlagerung und ist aufgrund ihrer somit ohne Käfigkugellager oder Rollen auskommenden Konstruktion einfach zu fertigen und zu warten. Der besondere Gleitwerkstoff hat den Vorteil, daß die Teleskopauszugsvorrichtung auch während des Betriebs des Garofens leichtgängig ist und eine vergleichsweise lange Lebensdauer aufweist.

Vorteilhafte Weiterbildungen und Ausgestaltungen des Gegenstandes der Erfindung sind in den abhängigen Ansprüchen angegeben.

In einer ersten Ausgestaltung der Teleskopauszugsvorrichtung sind die Schienen und/oder die Führungen im wesentlichen ganz aus dem Gleitwerkstoff gebildet, beispielsweise als zusammenhängende (einstückige) Formkörper.

Die Schienen und/oder die Führungen müssen aber nicht ganz aus einem Gleitwerkstoff bestehen. Insbesondere bei hohen Kosten oder einer nicht selbsttragenden Eigenschaft des Gleitwerkstoffes kann es vorteilhafter sein, nur an den Gleitflächen der Schienen und/oder der Führungen den Gleitwerkstoff vorzusehen, vorzugsweise durch Aufbringen einer Schicht (Beschichtung) aus dem Gleitwerkstoff.

Ferner können auch vorgefertigte, massive Formkörper aus dem Gleitwerkstoff verwendet werden, die an einem im allgemeinen nicht aus dem Gleitwerkstoff bestehenden Grundkörper der Schienen und/oder die Führungen ortsfest angeordnet werden und deren Oberflächen wenigstens teilweise die Gleitflächen der Gleitlager des Teleskopauszugssystems bilden. Diese Variante hat den Vorteil, daß die spezielle Formgebung für das Gleitlager durch die Gleitkörper erfolgen kann, während für die Schienen und/oder Führungen Standardformen verwendet werden können.

Die Teleskopauszugsvorrichtung kann für Gargutträger in mehreren Garraumebenen weitergebildet werden, indem in entsprechenden Ebenen für jeweils einen Gargutträger jeweils zwei Schienen und zugeordneten Führungen vorgesehen werden.

Die Gleitflächen der Schienen und/oder der Führungen können in einer Ausführungsform über den gesamten in der Auszugsrichtung verlaufenden Führungsbereich, also den Bereich, in dem die Schienen und die zugehörigen Führungen gleitend gegeneinander verschiebbar sind, oder in einer zweiten Ausführungsform auch nur über einen Teil des Führungsbereiches verlaufen (ansonsten dann freitragend).

Die Führungen begrenzen vorzugsweise eine Bewegung der zugehörigen Schienen nach wenigstens einer Seite, so daß die Schienen mit möglichst wenig Toleranz linear in den Führungen verschiebbar sind und nicht nach innen oder außen herausrutschen können (seitliche Fixierung der Schienen in den Führungen).

Der Gleitwerkstoff kann zur Unterstützung der Gleitwirkung selbstschmierend sein.

In einer besonderen Weiterbildung sind der Gleitwerkstoff und etwaige weitere Materialien der Teleskopauszugsvorrichtung sogar bei Temperaturen von wenigstens etwa 500°C noch temperaturbeständig. Diese besonderen Materialeigenschaften ermöglichen es, daß die Teleskopauszugsvorrichtung auch bei den während einer pyrolytischen Selbstreinigung des Garofens im Garraum herrschenden Pyrolysetemperaturen im Garraum verbleiben kann und selbst durch die Pyrolyse von der Garrückständen gereinigt wird. Vorteilhaft ist hier auch eine Oberflächenhärtung durch einen besonders harten Gleitwerkstoff.

In einer besonders vorteilhaften Ausführungsform ist der Gleitwerkstoff nicht nur thermisch, sondern auch gegenüber einer Spüllauge, insbesondere einer in einer Geschirrspülmaschine üblicherweise verwendeten Spüllauge, chemisch resistent. Dies ermöglicht eine Reinigung der Teleskopauszugsvorrichtung von während des Garens sich festsetzenden Fettrückständen und sonstigen organischen Rückständen durch Waschen in Spüllauge, insbesondere in einer Geschirrspülmaschine.

Bevorzugte Materialien für den Gleitwerkstoff sind allein oder in Kombination
- Polymer-Kunststoffe, insbesondere mit eingelagerten Metallteilchen (z.B. Körner, Kugeln),
- keramische Werkstoffe,
- korrosionsfeste Metalle, insbesondere temperatur- und korrosionsfeste Stähle wie beispielsweise INOX-Stähle oder graphitierte Metalle
- Metallverbindungen, insbesondere Metallcarbide oder Metallnitride, vorzugsweise Titannitrid
- Graphitwerkstoffe und Carbide
- Siliciumverbindungen, insbesondere Siliciumcarbid

Der Gleitreibungskoeffizient zwischen den gegeneinander gleitenden Oberflächen (Gleitflächen) von Schienen und zugehörigen Führungen ist im allgemeinen unterhalb 0,5 eingestellt, kann insbesondere unterhalb 0,4 liegen und vorzugsweise sogar unterhalb 0,2.

Es ist auch vorteilhaft, neben einer guten Gleitfähigkeit zusätzlich eine geringe Haftung zwischen Schienen und Führungen einzustellen, damit auch zu Beginn des Herausziehens keine zu hohen Kräfte erforderlich sind, die zu einem Überschwappen von Soßen oder Flüssigkeiten des Gargutes über einen Rand des Gargutträgers führen können. Die Haftreibungskraft zwischen zwei Körpern ist die Reibungskraft, die der Bewegungskraft entgegenwirkt, wenn die beiden Körper unter einer Normalenkraft aneinandergepreßt sind und relativ zueinander in Ruhe sind. Die Haftreibungskraft ist proportional zur Normalenkraft mit dem Haftreibungskoeffizienten als Proportionalitätsfaktor. Die Haftreibung ist praktisch immer größer als die Gleitreibung. Eine besonders geringe Haftreibung wird in den meisten Fällen von Materialkombinationen schon erreicht, wenn auch die Gleitreibung klein gewählt ist. Es kann nun der Haftreibungskoeffizient zwischen den Gleitflächen von Schienen und Führungen kann auch selbst unterhalb 1,0, insbesondere unterhalb 0,7 und vorzugsweise unterhalb 0,4 gewählt werden. Der Haftreibungskoeffizient kann experimentell einfach bestimmt werden als Tangens des Winkels einer schiefen Ebene, bei dem der eine Körper auf dem anderen Körper gerade zu rutschen anfängt, weil dann die durch die Schwerkraft ausgeübte Bewegungskraft gerade gleich der Reibungskraft ist.

In einem Garofen mit einem Garraum wird die Teleskopauszugsvorrichtung vorzugsweise an der Wandung des Garraums lösbar oder unlösbar befestigt. Bei einer lösbaren Befestigung ist die Teleskopauszugsvorrichtung aus dem Garraum herausnehmbar, beispielsweise zur Reinigung oder vor einer Pyrolyse, falls die Materialien bei den Pyrolysetemperaturen nicht hitzebeständig sind.

Die Erfindung wird im folgenden anhand von in der Zeichnung dargestellten, bevorzugten Ausführungsbeispielen näher beschrieben.

Es zeigen jeweils in einer schematischen Darstellung:
- Fig. 1: eine perspektivische Ansicht eines Garofens mit aufgeklappter Garofentür und eingesetzter Auszugsvorrichtung mit nach vorne herausgezogenen Gargutträgern;
- Fig. 2 und 3: einen Schnitt durch zwei unterschiedlich ausgestalteten Teleskopauszüge einer Auszugsvorrichtung.
Einander entsprechende Teile sind in den Fig. 1 bis 3 mit denselben Bezugszeichen versehen.

Gemäß Fig. 1 ist in einem Garraum (Backofenraum) 1 eines Garofens (Back- und Bratofens) 2 eine Auszugsvorrichtung für in den oder aus dem Garraum 1 in verschiedenen Ebenen und unabhängig voneinander ein- bzw. ausfahrbare Gargutträger 5, 5' angeordnet. Die Auszugsvorrichtung umfaßt für jeweils einen Gargutträger 5, 5' zwei an gegenüberliegenden Seitenwandungen 3 in einer horizontalen Garraumebene angeordnete längliche (lineare) Führungen 4 für zugehörige Schienen 6.

In jeder der relativ zum Garraum 1 ortsfesten Führungen 4 ist eine der Schienen 6 gleitend gelagert und axial (linear) im wesentlichen parallel zur zugehörigen Garraumebene und zur zugeordneten Seitenwandung 3 verschiebbar. Auf die beiden Schienen 6 ist der zugehörige Gargutträger 5,5' frei auflegbar und wird durch an den vorderen Ende der Schienen 6 angeordnete Anschläge 41 und gegebenenfalls durch zusätzliche Begrenzungen wie beispielsweise Stifte und korrespondierende Löcher relativ zu den Schienen 6 fixiert. In einer nicht dargestellten Abwandlung können die Gargutträger 5,5' auch permanent mit den zugehörigen Schienen 6 verbunden sein. Durch diese Maßnahmen ist jeder Gargutträger 5,5' individuell aus dem Garraum 1 um einen durch den Ausziehweg der Schienen 6 relativ zu den Führungen 4 abhängigen Weg herausziehbar. In Fig. 1 sind beide dargestellten Gargutträger 5 und 5' bei geöffneter Garraumtür 20 jeweils ein Stück weit aus dem Garraum 1 herausgezogen.

Die Führungen 4 sind an zwei senkrecht verlaufende Trägerschienen 40 befestigt, die wiederum an der zugehörigen Seitenwandung 3 befestigt sind. Vorzugsweise sind die Trägerschienen 40 an den Seitenwandungen 3 lösbar befestigt, beispielsweise in diese eingehängt und/oder mit einer leicht lösbaren Schraubverbindung befestigt und dadurch zusammen mit den Führungen 4 und den darin befindlichen Schienen 6 aus dem Garraum 1 herausnehmbar, insbesondere zu Reinigungs oder Kundendienstzwecken. Anstelle der dargestellten Trägerschienen 40 können auch an sich bekannte gitterförmige Trägerelemente vorgesehen sein, die auch ein direktes Einschieben von Gargutträgern in wenigstens einer Ebene ohne Teleskopauszug erlauben.

Die konkrete Gestalt von Schienen 6 und zugehörigen Führungen 4 kann in vielfältiger Weise gewählt werden. Bevorzugt ist eine wenigstens weitgehend geschlossene Ausführungsform, die gemeinhin als Teleskopauszug bezeichnet wird und bei der die bewegliche Schiene (Teleskopschiene) von der Führung gegen Einwirkungen von außen weitgehend abgeschirmt ist. Die Führung ist dann im allgemeinen ebenfalls schienenförmig ausgebildet.

Die Fig. 2 und 3 zeigen zwei verschiedene Ausführungsformen eines Paares von Schiene 6 und zugehöriger Führung 4 von solchen Teleskopauszugsvorrichtungen. Sowohl die Schiene 6 als auch die Führung 4 umfassen Profilteile, vorzugsweise aus einem korrosionsfreien oder mit einer korrosionsbeständigen Beschichtung wie beispielsweise Chrom versehenen Stahlblech, mit einem im wesentlichen u-förmigen Querschnitt. Die offenen Seiten der u-förmigen Profilteile sind einander zugewandt und die beiden U-Schenkel (hier: die obere und untere Wandung) der Führung 4 kommen außerhalb der jeweils zugewandten U-Schenkel (hier: der oberen und unteren Wandung) der Schiene 6 zu liegen.

Beim Ausführungsbeispiel nach Fig. 2 umfaßt die Schiene 6 ein im Querschnitt U-förmiges Profilteil als Grundkörper 60 und einen oder mehrere Gleitkörper 8 an den Außenseiten der beiden U-Schenkel 7 des Grundkörpers 60, wobei Gleitkörper 8 und Grundkörper 60 durch eine geeignete temperaturfeste Verbindungstechnik miteinander verbunden sind, beispielsweise durch Kleben, Schweißen, Löten oder ähnliches. Jeder Gleitkörper 8 der Schiene 6 ist mit einem hochtemperaturfesten, sich bei den Betriebstemperaturen im Garraum 1 nicht verflüssigenden oder verflüchtigenden, also formbeständigen, und an seiner Oberfläche gut gleitfähigen Gleitwerkstoff gebildet. Ferner ist jeder Gleitkörper 8 der Schiene 6 in korrespondierenden Eingriff mit der jeweiligen Führung 4 gebracht und erstreckt sich in der Auszugsrichtung (Führungsrichtung) über den gesamten Führungsbereich der Schiene 6 oder zumindest über einen Teil davon. Im Gleitkörper 8 ist eine in dessen Führungsrichtung verlaufende Fixierung 9 nach Art einer Längsrinne (Längsnut) zum seitlichen Zentrieren (seitliches Fixieren senkrecht zur Auszugsrichtung) der beweglichen Schiene 6 gegenüber den in diese eingreifenden Führungsschenkeln 10 der U-förmigen Führung 4 ausgebildet. Der jeweilige Führungsschenkel 10 der U-förmigen Führung 4 ist zu diesem Zweck mit einer dem Profil der Fixierung 9 angepaßten, insbesondere V- oder U-förmigen, Ausformung oder Verformung (Ausbuchtung) 11 versehen. Die einander zugewandten Oberflächen der Ausformung 11 der Führung 4 und der korrespondierenden Fixierung 9 im Gleitkörper 8 der Schiene 6 bilden aneinander reibende Gleitflächen 12 des aus Schiene 6 und Führung 4 nach Art eines linearen Gleitlagers gebildeten Garofen-Teleskopauszuges.

In einer anderen Ausführungsform der Auszugsvorrichtung gemäß Fig. 3 werden die aufeinander gleitenden Gleitflächen 12 von Schiene 6 und Führung 4 jeweils mit einer Beschichtung aus einem hochtemperaturfesten und vorzugsweise harten Gleitwerkstoff (Hartstoffgleitbeschichtung) versehen. Eine solche Gleitbeschichtung kann z. B. aus Titannitrid oder ähnliche Eigenschaften aufweisenden Materialien bestehen. Durch diese Maßnahme ergibt sich der große Vorteil, daß eine solcherart ausgerüstete Teleskopauszugsvorrichtung vor allem auch für Haushaltsherde mit einer pyrolytischen Selbstreinigung des Garraumes 1 bestens geeignet ist und vor der Pyrolyse nicht aus dem Garraum 1 herausgenommen werden muß, sondern sogar während der Pyrolyse gereinigt werden kann. Die Oberflächenhärtung verhindert auch eine Verformung der Teile des Teleskopauszuges bei den hohen Pyrolysetemperaturen. Bei Inkaufnahme entsprechend höherer Kosten kann natürlich auch die gesamte Schiene 6 und/oder Führung 4 aus einem solchen harten Gleitwerkstoff bestehen. Im Ausführungsbeispiel der Fig. 3 weisen die Führungsschenkel 10 der Führung 4 zwei nach außen verformte U- oder V-förmige Verformungen oder Ausformungen (Ausbuchtungen) 13 auf, in die jeweils eine korrespondierende, ebenfalls nach außen gerichtete Ausformung 14 der Schiene 6 eingreift. Die beiden einander zugewandten Oberflächen der Ausformungen 13 und 14 bilden die Gleitflächen 12 des Gleitlagers des Teleskopauszuges.

In allen Ausführungsformen kann selbstverständlich in kinetischer Umkehrung die Führung 4 herausfahrbar und die Schiene 6 ortsfest zum Garraum 1 sein. Überdies sind im allgemeinen auch Anschläge oder dergleichen als Auszugsbegrenzungen zum Begrenzen der Relativbewegung zwischen Führung 4 und Schiene 6 vorgesehen.

Als Gleitwerkstoffe kommen alle gleitfähigen und bis zu den maximalen Betriebstemperaturen des Garofens von 240°C bis 300°C beim Garen und gegebenenfalls 500°C bei der Pyrolyse beständigen und festen Materialien in Frage. Vorzugsweise sollten die Materialien auch laugenbeständig sein, um auch eine Reinigung in Geschirrspülmaschinen zu ermöglichen.

Geeignete Gleitmaterialien sind insbesondere:
- Metalle und metallische Sinterwerkstoffe, die durch Kohlenstoffzufuhr oberflächengehärtet (graphitiert) sein können, vorzugsweise rostfreie, temperaturfeste Stähle (Edelstähle) wie INOX-Stahl,
- Metallverbindungen, insbesondere Metallcarbide wie beispielsweise Titancarbid oder Wolframcarbid oder Metallnitride wie beispielsweise Titannitrid,
- Siliciumcarbid oder Siliciumnitrid in gesinterter oder kristalliner Form,
- Graphitwerkstoffe, beispielsweise ein unter dem Handelsnamen Dotherm bekannter Werkstoff,
- keramische Werkstoffe,
- hochtemperaturfeste polymerisierte Kunststoffe (Polymere oder Polymerverbindungen), insbesondere mit eingelagerten Metallpulver oder Bronzekugeln oder Graphitpartikeln, wie beispielsweise
   Polyimide (PI), insbesondere Polymethacrylimid (PMI) oder das aus Pyrazintetracarbonsäureanhydrid und Diaminothiodiazol hergestellt PPDA,
   Polyoxymethylen (Polyacetal, POM), das einen besonders geringen Gleitreibungskoeffizient aufweist,
   Polyamide,
   Polyfluorethylene, insbesondere Polytetrafluorethylen, und andere fluorierte oder anders halogenierte Kohlenwasserstoffe (Halogenanteil erhöht Temperaturfestigkeit), PTFE, insbesondere mit Molybdänsulfid und/oder Bronzekugeln oder
   Polyphenylen (PPH).

Manche dieser Werkstoffe sind nur für eine Beschichtung oder nur für eine massive Ausführung als selbstragender Körper bevorzugt.

Die Oberfläche des Gleitwerkstoffes kann überdies auch durch Polieren oder andere mechanische Bearbeitung gleitfähiger gemacht werden.

## Patentansprüche

1. Teleskopauszugsvorrichtung für wenigstens einen Gargutträger in einem Garraum eines Garofens mit in Führungen gleitend geführten und aus dem Garraum wenigstens teilweise herausziehbaren Schienen, auf oder an denen wenigstens ein Gargutträger auflegbar bzw. befestigbar ist, wobei die Schienen (6) und/oder die Führungen (4) zumindest an ihren Gleitflächen jeweils einen bei den Betriebstemperaturen des Garofens temperaturbeständigen Gleitwerkstoff aus einem Metallnitrid vorzugsweise Titannitrid, aufweisen.

2. Teleskopauszugsvorrichtung nach Anspruch 1, bei der die Schienen und/oder die Führungen im wesentlichen ganz aus dem Gleitwerkstoff gebildet sind.

3. Teleskopauszugsvorrichtung nach Anspruch 1, bei der die Schienen und/oder die Führungen an ihren Gleitflächen mit einer Beschichtung aus dem Gleitwerkstoff versehen sind.

4. Teleskoauszugsvorrichtung nach Anspruch 1, bei der die Schienen und/oder die Führungen jeweils Grundkörper (60) und an den Grundkörpern angebrachte, vorgefertigte Gleitkörper, die aus dem Gleitwerkstoff bestehen und an denen die Gleitflächen gebildet sind, aufweisen.

5. Teleskopauszugsvorrichtung nach einem der vorhergehenden Ansprüche mit jeweils zwei Schienen und zugeordneten Führungen in verschiedenen Garraumebenen für jeweils einen Gargutträger.

6. Teleskopauszugsvorrichtung nach einem der vorhergehenden Ansprüche, bei der der Gleitwerkstoff einen Polymer-Kunststoff, insbesondere mit eingelagerten Metallteilchen, zumindest als Bestandteil umfaßt.

7. Teleskopauszugsvorrichtung nach einem der vorhergehenden Ansprüche, bei der der Gleitwerkstoff einen keramischen Werkstoff zumindest als Bestandteil umfaßt.

8. Teleskopauszugsvorrichtung nach einem der vorhergehenden Ansprüche, bei der der Gleitwerkstoff ein graphitiertes Metall, insbesondere ein Metallcarbid oder einen Graphitwerkstoff oder eine Siliciumverbindung, insbesondere Siliciumcarbid, zumindest als Bestandteil umfaßt.

9. Teleskopauszugsvorrichtung nach einem der vorhergehenden Ansprüche, bei der der Gleitwerkstoff gegenüber einer Spüllauge, insbesondere einer in einer Geschirrspülmaschine verwendeten Spüllauge, chemisch resistent ist.

10. Teleskopauszugsvorrichtung nach einem der vorhergehenden Ansprüche, bei der der Gleitwerkstoff bei Pyrolysetemperaturen des Garofens von wenigstens etwa 500°C noch temperaturbeständig ist und vorzugsweise auch eine große Härte aufweist.

11. Teleskopauszugsvorrichtung nach einem der vorhergehenden Ansprüche, bei der die Schienen und/oder die Führungen Gleitflächen über den gesamten in der Auszugsrichtung verlaufenden Führungsbereich oder nur über einen Teil davon aufweisen.

12. Teleskopauszugsvorrichtung nach einem der vorhergehenden Ansprüche, bei der die Führungen die Schienen zumindest in einer senkrecht zur Auszugsrichtung gerichteten Richtung, vorzugsweise in wenisgtens zwei entgegengesetzten Richtungen, fixieren.

13. Teleskopauszugsvorrichtung nach einem der vorhergehenden Ansprüche, bei der der Gleitreibungskoeffizient zwischen den gegeneinander gleitenden Gleitflächen von Schienen und zugehörigen Führungen unterhalb 0,5, insbesondere unterhalb 0,4 und vorzugsweise unterhalb 0,2 eingestellt ist.

14. Teleskopauszugsvorrichtung nach einem der vorhergehenden Ansprüche, bei der der Haftreibungskoeffizient zwischen den Gleitflächen von Schienen und Führungen unterhalb 1,0, insbesondere unterhalb 0,7 und vorzugsweise unterhalb 0,4 gewählt ist.

15. Garofen mit einem Garraum und einer an der Wandung des Garraums, vorzugsweise lösbar und herausnehmbar, befestigten Teleskopauszugsvorrichtung nach einem der vorhergehenden Ansprüche.

## Claims

1. Telescopically extending device for at least one cooking-product support in a cooking chamber of an oven, having rails which are guided slidingly in guides, are at least partly removable from the cooking chamber, and on which at least one cooking-product support can be laid or fixed, wherein the rails (6) and/or the guides (4) have at least on their slide faces a respective sliding material composed of a metal nitride, preferably titanium nitride, which is temperature-resistant at the operating temperatures of the oven.

2. Telescopically extending device according to claim 1, wherein the rails and/or the guides are formed substantially entirely from the sliding material.

3. Telescopically extending device according to claim 1, wherein the rails and/or the guides are provided on their slide faces with a coating of the sliding material.

4. Telescopically extending device according to claim 1, wherein the rails and/or the guides respectively have base bodies (60) and prefabricated sliding bodies, which are mounted on the base bodies, consist of the sliding material, and on which the slide faces are formed.

5. Telescopically extending device according to one of the preceding claims, having two rails respectively and associated guides in different planes of the cooking chamber for a respective cooking-product support.

6. Telescopically extending device according to one of the preceding claims, wherein the sliding material comprises at least as a component a polymer plastics material, in particular having embedded metal particles.

7. Telescopically extending device according to one of the preceding claims, wherein the sliding material comprises a ceramic material at least as a component.

8. Telescopically extending device according to one of the preceding claims, wherein the sliding material comprises, at least as a component, a graphited metal, in particular a metal carbide, or a graphite material or silicon compound, in particular silicon carbide.

9. Telescopically extending device according to one of the preceding claims, wherein the sliding material is chemically resistant to a rinsing lye, in particular a rinsing lye used in a dishwasher.

10. Telescopically extending device according to one of the preceding claims, wherein the sliding material is still temperature-resistant at pyrolysis temperatures of the oven of at least about 500°C, and preferably also has a high degree of hardness.

11. Telescopically extending device according to one of the preceding claims, wherein the rails and/or the guides have slide faces extending over the entire guide region extending in the extension direction or only over part thereof.

12. Telescopically extending device according to one of the preceding claims, wherein the guides fix the rails at least in a direction extending perpendicular to the extension direction, preferably in at least two opposite directions.

13. Telescopically extending device according to one of the preceding claims, wherein the sliding friction coefficient between the slide faces sliding over one another of the rails and associated guides is set at less than 0.5, in particular less than 0.4 and preferably less than 0.2.

14. Telescopically extending device according to one of the preceding claims, wherein the adhesion friction coefficient between the slide faces of rails and guides is less than 1.0, in particular less than 0.7 and preferably less than 0.4.

15. Oven having a cooking chamber and a telescopically extending device fixed preferably detachably and removably to the wall of the cooking chamber, according to one of the preceding claims.

## Revendications

1. Dispositif d'extraction télescopique pour au moins un support d'aliments dans une enceinte de cuisson d'un four de cuisson avec des rails guidés d'une manière coulissante dans des guidages et extractibles de l'enceinte de cuisson au moins partiellement, sur lesquels ou auxquels peut être posé respectivement, fixé au moins un support d'aliments, où les rails (6) et/ou les guidages (4) présentent au moins à leurs faces de glissement respectivement un matériau de glissement en une nitrure métallique, de préférence en nitrure de titane, résistant aux températures de fonctionnement du four de cuisson.

2. Dispositif d'extraction télescopique selon la revendication 1, où les rails et/ou les guidages sont réalisés essentiellement complètement en matériau de glissement.

3. Dispositif d'extraction télescopique selon la revendication 1, où les rails et/ou les guidages présentent à leur faces de glissement un revêtement en matériau de glissement.

4. Dispositif d'extraction télescopique selon la revendication 1, où les rails et/ou les guidages présentent respectivement des corps de base (60) et des corps de glissement préfabriqués, montés sur les corps de base, qui sont réalisés en matériau de glissement et sur lesquels sont formés les faces de glissement.

5. Dispositif d'extraction télescopique selon l'une des revendications précédentes, avec respectivement deux rails et des guidages associés dans des plans différents de l'enceinte de cuisson pour respectivement un support d'aliments à cuire.

6. Dispositif d'extraction télescopique selon l'une des revendications précédentes, où le matériau de glissement comprend un matériau synthétique en polymère, notamment avec des particules métalliques dispersées, au moins comme composant.

7. Dispositif d'extraction télescopique selon l'une des revendications précédentes, où le matériau de glissement comprend un matériau céramique au moins comme composant.

8. Dispositif d'extraction télescopique selon l'une des revendications précédentes, où le matériau de glissement comprend un métal frotté avec du graphite, notamment un carbure métallique ou un matériau de graphite ou un composé au silicium, notamment un carbure de silicium, au moins comme composant.

9. Dispositif d'extraction télescopique selon l'une des revendications précédentes, où le matériau de glissement est chimiquement résistant par rapport à une lessive de lavage, en particulier une lessive de lavage utilisée dans un lave-vaisselle.

10. Dispositif d'extraction télescopique selon l'une des revendications précédentes, où le matériau de glissement a encore une résistance aux températures de pyrolyse du four de cuisson d'au moins environ 500°C et présente de préférence également une dureté élevée.

11. Dispositif d'extraction télescopique selon l'une des revendications précédentes, où les rails et/ou les guidages présentent des faces de glissement sur toute la zone de guidage s'étendant dans la direction d'extraction ou seulement sur une partie de celle-ci.

12. Dispositif d'extraction télescopique selon l'une des revendications précédentes, où les guidages fixent les rails au moins dans une direction orientée perpendiculairement à la direction d'extraction, de préférence dans au moins deux directions opposées.

13. Dispositif d'extraction télescopique selon l'une des revendications précédentes, où le coefficient de friction de glissement entre les faces de glissement glissant l'une contre l'autre des rails et des guidages associés est réglé pour être inférieur à 0,5, en particulier inférieur à 0,4 et de préférence inférieur à 0,2.

14. Dispositif d'extraction télescopique selon l'une des revendications précédentes, où le coefficient de frottement par adhérence entre les faces de glissement des rails et des guidages est sélectionné pour être inférieur à 1,0, en particulier inférieur à 0,7 et de préférence inférieur à 0,4.

15. Four de cuisson avec une enceinte de cuisson et un dispositif d'extraction télescopique fixé de préférence d'une manière détachable et retirable à la paroi de l'enceinte de cuisson selon l'une des revendications précédentes.
